# EUROPÄISCHE PATENTSCHRIFT

(11) **EP 0 327 826 B1**
(45) Veröffentlichungstag und Bekanntmachung des Hinweises auf die Patenterteilung: **21.10.1992**
(21) Anmeldenummer: 89100554.8
(22) Anmeldetag: 13.01.1989
(51) Int. Cl.: B22C 15/14

(54) **Vorrichtung zur Verdichtung von Formsand**
Device for ramming moulding sand
Dispositif pour le serrage de sable de moulage

(30) Priorität: 06.02.1988 DE 3803647
(43) Veröffentlichungstag der Anmeldung: 16.08.1989
(73) Patentinhaber: Heinrich Wagner Sinto Maschinenfabrik GmbH, 57334 Bad Laasphe (DE)
(72) Erfinder: Grolla, Herbert, Dipl.-Ing., D-5928 Bad Laasphe (DE)
(74) Vertreter: Missling, Arne, Dipl.-Ing.

(56) Entgegenhaltungen:
- DE-A- 2 134 531
- DE-B- 1 289 953
- DE-B- 1 815 320
- DE-B- 1 932 452

## Beschreibung

Die Erfindung bezieht sich auf eine Vorrichtung zur Verdichtung von Formsand mit mehreren mit einem Kolben versehenen, zueinander parallelen, doppelt wirkenden, mit einem Hydraulikschaltkreis verbundenen Hydraulikzylindern, wobei an jedem Kolben jeweils ein Druckstempel angeordnet ist.

Es sind aus dem Stand der Technik Verfahren zur Verdichtung von Formsand bekannt, bei welchen der in einen Formkasten eingefüllte Formsand, welcher ein Modell umschließt, mittels mehrerer Druckstempel verdichtet wird. Die Verdichtung des Formsandes erfolgt durch eine Vorschubbewegung der jeweiligen Kolben. Dabei erweist es sich im Hinblick auf eine gleichmäßige Verdichtung des Formsandes als notwendig, den Vorschubweg der einzelnen Druckstempel genau vorzubestimmen, um eine gleichmäßige Verdichtung des Formsandes zu erzielen und um zu verhindern, daß bestimmte Bereiche des Formsandes durch unterschiedliche Druckbeaufschlagung durch die Druckstempel verschoben oder angehoben werden.

Aus der DE-AS 1932452, auf welcher der Oberbegriff des Anspruchs 1 basiert, ist es bekannt, diesen Nachteil durch eine Voreinstellung der Druckstempel zu begegnen. Dabei wird die Höhe der Druckstempel mittels einer Meßeinrichtung ermittelt und die Einstellung entsprechend durchgeführt. Für den Verdichtungsprozeß wird die ermittelte Stellung mittels einer Festsitzverbindung fixiert. Diese wiederum wird für die Höheneinstellung über einen separaten Hydraulikschaltkreis durch Druckbeaufschlagung gelöst.

Bei den bekannten Vorrichtungen erweist es sich auch als nachteilig, daß die jeweils von den Druckstempeln aufgebrachte Druckkraft unterschiedlich ist, so daß Bereiche des Formsandes, die relativ nahe der Formoberfläche liegen, mit einem zu hohen Druck beaufschlagt werden, während andere, nicht im Bereich eines Modells angeordnete Sandbereiche möglicherweise mit einem zu geringen Druck verdichtet werden.

Aus der unterschiedlichen Druckbeaufschlagung der einzelnen Druckstempel und aus den sich daraus ergebenden unterschiedlichen Vorschubwegen ergibt sich weiterhin der Nachteil, daß die Kolben auch in unterschiedlicher Zeit zurückgefahren werden, wodurch bei einem nachfolgenden Verfahren des Formkastens die Gefahr besteht, daß einzelne Kolben bzw. Druckstempel noch im Bereich des Formkastens angeordnet sind und bei einer Bewegung des Formkastens diesen beschädigen können oder selbst beschädigt werden können.

Der Erfindung liegt die Aufgabe zugrunde, eine Vorrichtung der eingangs genannten Art zu schaffen, welche bei einfachem Aufbau und betriebssicherer Wirkungsweise eine gleichmäßige Betätigung der Druckstempel und damit eine gleichmäßige Verdichtung des Sandes ermöglicht.

Die Aufgabe wird erfindungsgemäß dadurch gelöst, daß die Hydraulikzylinder jeweils eine Hydraulikzuleitung mit einem im Vergleich zum Querschnitt der übrigen Leitungen des Hydraulikschaltkreises wesentlich geringeren Einlaßquerschnitt aufweisen, und daß der Querschnitt der Hauptleitung größer ist als die Summe der Querschnitte von von der Hauptleitung abzweigenden Hydraulikzuleitungen.

Die Erfindung zeichnet sich durch eine Reihe erheblicher Vorteile aus. Da die Einlaßquerschnitte im Vergleich zum Querschnitt der übrigen Leitungen des Hydraulikschaltkreises klein sind, bildet die in dem Hydraulikschaltkreis befindliche, druckbeaufschlagte Flüssigkeitsmenge einen Flüssigkeitsspeicher, mittels dessen stets eine ausreichende Zufuhr an Hydraulikflüssigkeit zu den Arbeitskammern der Hydraulikzylinder sichergestellt ist. Durch die Größenunterschiede der Querschnitte wird ein Düsen- oder Kalibrierungseffekt hervorgerufen, d.h. es wird bei einem bestimmten Flüssigkeitsdruck in dem Hydraulikschaltkreis eine genau vorbestimmbare Menge an Hydraulikflüssigkeit in die Arbeitskammern der Hydraulikzylinder eingeleitet. Auf diese Weise ist es möglich, die Verschiebebewegung des Kolbens genau vorherzubestimmen und in geeigneter Weise zu steuern, so daß vermieden wird, daß in einzelnen Leitungen des Hydraulikschaltkreises Druckunterschiede auftreten, die zu einer unterschiedlichen Verschiebung der jeweiligen Kolben führen könnten.

Ein weiterer Vorteil der erfindungsgemäßen Vorrichtung ergibt sich daraus, daß in den größer dimensionierten übrigen Leitungen des Hydraulikschaltkreises keine hohen Strömungsgeschwindigkeiten auftreten, so daß die Gefahr einer Beschädigung durch Kavitation wesentlich verringert wird. Auch ergeben sich Vorteile hinsichtlich des Strömungsverhaltens der Hydraulikflüssigkeit bei einem Beginn oder Ende der jeweiligen Verdichtungsphase, da in den übrigen Leitungen des Hydraulikschaltkreises keine übermäßige Beschleunigung der Hydraulikflüssigkeit auftritt.

Weiterhin ist es von Vorteil, wenn der Querschnitt der Hauptleitung größer ist als die Summe der Querschnitte mehrerer von der Hauptleitung abzweigender Hydraulikzuleitungen. Bei dieser Ausgestaltung wird sichergestellt, daß die oben beschriebenen günstigen Verhältnisse bei allen Hydraulikzylindern gegeben sind, so daß die vorteilhaften Wirkungen bei allen Hydraulikzylindern auftreten. Im Gegensatz dazu wäre es erfindungsgemäß auch möglich, nur bestimmte Hydraulikzylinder in der oben beschriebenen Weise auszugestalten, beispielsweise nur die Zylinder, die im zentrischen Bereich des Formkastens angeordnet sind, während andere Hydraulikzylinder, beispielsweise am Randbereich des Formkastens, einen größeren Einlaßquerschnitt und damit eine andere Vorschubbewegung aufweisen könnten.

Es erweist sich auch als vorteilhaft, wenn die Hydraulikzylinder parallel zueinander angeschlossen sind. Auf diese Weise wird sichergestellt, daß sämtliche Hydraulikzylinder der Vorrichtung in gleicher Weise betätigbar sind. Abweichend dazu wäre es jedoch auch möglich, jeweils nur bestimmte Gruppen von Hydraulikzylindern zueinander parallel anzuschließen und die Gruppen oder einzelne zusätzliche Hydraulikzylinder unabhängig voneinander anzusteuern. Durch die parallele Anordung ist sichergestellt, daß über die gesamte Fläche des Formkastens eine gleichmäßige Verdichtung des Sandes erfolgt.

Weiterhin erweist es sich als besonders vorteilhaft, daß alle Hydraulikzylinder und alle Kolben gleichen Querschnitt aufweisen und daß alle Einlaßquerschnitte gleich bemessen sind. Durch eine derartige Ausgestaltung erfolgt über die gesamte Fläche des Formkastens eine gleichmäßige Druckbeaufschlagung, so daß der Verdichtungsvorgang gleichmäßig und homogen erfolgen kann, wobei vermieden wird, daß größere Bewegungen des Formsandes hervorgerufen werden und/oder daß bestimmte Bereiche des Formsandes einer unterschiedlichen Druckbeaufschlagung unterworfen werden. Weiterhin erweist sich diese Ausgestaltung dadurch als vorteilhaft, daß die Herstellungskosten beträchtlich gesenkt werden können und daß die Ersatzteillagerung wegen der gleichen Ausgestaltung der Zylinder, Kolben und Einlaßquerschnitte wesentlich vereinfacht werden kann.

Als besonders vorteilhaft erweist es sich, wenn alle Hydraulikzylinder in einem gemeinsamen Lagerblock angeordnet sind. Durch diese Ausgestaltung vereinfacht sich zum einen die Herstellung der erfindungsgemäßen Vorrichtung, zum anderen ist es möglich, die einzelnen Hydraulikleitungen in dem Lagerblock auszubilden, so daß auf zusätzliche Schlauchverbindungen verzichtet werden kann. Dies erhöht die Betriebssicherheit der Vorrichtung. Zum anderen ist es möglich, die Länge der einzelnen Hydraulikleitungen zu verringern, so daß zum einen weniger Hydraulikflüssigkeit verwendet werden muß und zum anderen das Gesamtgewicht der Vorrichtung reduziert werden kann.

Eine vorteilhafte Weiterbildung der Erfindung ist auch dadurch gegeben, daß jeder Hydraulikzylinder mit einer Sensoreinrichtung zur Bestimmung der Ausgangslage des jeweiligen Kolbens versehen ist. Die Ausgangslage des jeweiligen Kolbens ist dann gegeben, wenn der Kolben vollständig in den Lagerblock eingefahren ist, d. h. wenn der jeweilige Druckstempel den maximalen Abstand zu dem Formkasten aufweist. Mittels der Sensoreinrichtungen ist es möglich, bei einer teilweise oder vollständig automatisierten Vorrichtung zur Verdichtung von Formsand festzustellen, wann die Kolben bzw. Druckstempel vollständig aus dem Bereich des Formkastens ausgefahren sind. Auf diese Weise läßt es sich vermeiden, daß bei einer seitlichen Verschiebung oder Verfahrung des Formkastens einzelne Druckstempel am Formkasten hängenbleiben und diesen beschädigen oder selbst beschädigt werden.

In diesem Zusammenhang ist zu erwähnen, daß die erfindungsgemäße Vorrichtung doppeltwirkende Hydraulikzylinder aufweist. Die Hydraulikzylinder werden in der erfindungsgemäßen Weise nicht nur in Richtung auf den Formsand verfahren, sondern auch wieder in ihre Ausgangslage zurückgebracht. Da die Bemessung der Einlaßquerschnitte zu den Arbeitskammern der Hydraulikkolben nicht nur in vorteilhafter Weise im Hinblick auf eine Verschiebung der Kolben bzw. Druckstempel in Richtung auf den Formsand wirkt, sondern auch ein geordnetes Zurückfahren der Kolben bzw. Druckstempel zur Folge hat, ist es erfindungsgemäß möglich, den gesamten Verfahrensablauf zu optimieren. Dabei erweist es sich insbesondere als vorteilhaft, daß durch eine geignete Auswahl der Querschnittsverhältnisse die Zeiten, welche zur Verschiebung der Kolben bzw. Durckstempel erforderlich sind, genau vorbestimmbar sind, so daß bei einer teilweise oder vollständig automatisierten Vorrichtung zur Verdichtung von Formsand die Taktzeiten in optimaler Weise verkürzt werden können.

Eine günstige Weiterbildung der Erfindung ist auch dadurch gegeben, daß der Kolben mittels einer Verdrehsicherung in dem Hydraulikzylinder geführt ist, wobei in vorteilhafter Weise eine mit dem Kolben verbundene Kolbenstange mit einer sich in deren Lenkrichtung erstreckenden Ausnehmung zur Aufnahme einer fest am Lagerblock gelagerten, in die Ausnehmung einführbaren Profilstange versehen ist. Dabei erweist es sich weiterhin als vorteilhaft, daß die Profilstange einen quadratischen Querschnitt aufweist und daß im Bereich der Kolbenstange ein zu der Profilstange passendes Führungselement angeordnet ist. Durch eine Verdrehsicherung der Kolben relativ zu den Zylindern bzw. dem Lagerblock ist es möglich, die Druckstempel nicht nur mit rundem Querschnitt auszubilden, sondern diese mit einem beliebigen Querschnitt zu versehen, der zu dem Querschnitt der benachbarten Druckstempel angepaßt ist. So ist es beispielsweise möglich, die Druckstempel rechteckig oder quadratisch auszubilden. Durch diese Ausgestaltung wird die von den Druckstempeln zu beaufschlagende Sandfläche erheblich erhöht. Zum anderen ist es möglich, die Druckstempel in ihrer Form an besondere Formen von Formkästen anzupassen, beispielsweise an Formkästen, die runde Wandungen oder abgerundete Ecken aufweisen. Weiterhin ist es möglich, die Unterseite des jeweiligen Druckstempels nicht plan auszubilden, sondern beispielsweise anzuphasen oder abzuschrägen, um auf diese Weise eine besonders vorteilhafte Verdichtung des Sandes zu erreichen.

Im folgenden wird die Erfindung anhand eines Ausführungsbeispiels in Verbindung mit der Zeichnung beschrieben. Dabei zeigt:
- Fig. 1: eine Draufsicht, im Schnitt, auf einen Teilbereich einer erfindungsgemäßen Vorrichtung zur Verdichtung von Formsand und
- Fig. 2: eine Teilschnittansicht durch einen erfindungsgemäß ausgebildeten Hydraulikzylinder.

In den Fig. 1 und 2 ist in vereinfachter, schematischer Weise ein Teil eines Ausführungsbeispiels einer erfindungsgemäßen Vorrichtung zur Verdichtung von Formsand dargestellt. Die Fig. 1 zeigt einen, bezogen auf die in der Praxis übliche Lage der Vorrichtung, waagrechten Teilschnitt durch die Leitungen des Hydraulikschaltkreises, Fig. 2 zeigt einen Vertikal-Teilschnitt durch einen erfindungsgemäßen Hydraulikzylinder.

Erfindungsgemäß sind in einem Lagerblock 6 mehrere zueinander parallele Hydraulikzylinder 1 angeordnet, wobei die einzelnen Hydraulikzylinder 1 jeweils seitlich zueinander gleiche Abstände aufweisen, so daß jeweils vier Hydraulikzylinder 1 in der Draufsicht, bezogen auf ihre Längsachsen, ein Quadrat bilden. In jedem Hydraulikzylinder 1 ist ein in vertikaler Richtung verschiebbarer Kolben 2 angeordnet, welcher mittels einer Dichtung 10 gegenüber der Wandung des Hydraulikzylinders 1 abgedichtet ist. Der jeweilige Kolben 2 ist einstückig mit einer Kolbenstange 12 verbunden, an deren unterem Ende ein Druckstempel 3 befestigt ist, beispielsweise mittels einer Schraubverbindung. Der Druckstempel 3 ist in seiner Abmessung den jeweiligen Arbeitsbedingungen, insbesondere der Größe des zu verwendenden, nicht dargestellten Formkastens angepaßt. Der dem Druckstempel 3 zugewandte Teil des Hydraulikzylinders 1 ist mittels eines Verschlußteils 13 druckdicht abgedichtet.

Wie in Fig. 2 dargestellt, ist die Kolbenstange 12 mit einer sich in deren Längsrichtung erstreckenden Ausnehmung 11 versehen, in welche eine Profilstange 8 einführbar ist. Die Profilstange 8 ist an einem oberen Verschlußteil 14 gelagert, welches fest mit dem Lagerblock 6 verbunden ist und den Hydraulikzylinder nach oben hin druckdicht abdichtet. An seinem oberen Ende weist der Kolben 2 ein Führungselement 9 auf, welches der Querschnittsform der Profilstange 8 angepaßt ist und fest mit dem Kolben 2 verbunden ist. Die Profilstange 8 kann beispielsweise einen quadratischen Querschnitt aufweisen. Mittels der Profilstange 8 und dem Führungselement 9 wird eine Verdrehung des Kolbens 2 relativ zu dem Hydraulikzylinder 1 verhindert.

Wie in Fig. 1 dargestellt, ist das Lagerblock 6 mit einer Hydraulik-Hauptleitung 15 versehen, welche beispielsweise in Form einer Bohrung oder durch Einlegen eines Kerns in dem Lagerblock 6 ausgebildet sein kann. Die Hauptleitung 15 weist einen Querschnitt auf, welcher größer ist, als der Querschnitt mehrerer von der Hauptleitung 15 abzweigender Hydraulikzuleitungen 5. Die Hydraulikzuleitungen 5 stehen über eine Einlaßquerschnitt 4 mit einer Arbeitskammer 16, 16′ oberhalb bzw. unterhalb des Kolbens 2 in Verbindung. Erfindungsgemäß ist der Durchmesser der jeweiligen Einlaßquerschnitte 4 so bemessen, daß dieser klein ist im Vergleich zum Querschnitt der übrigen Leitungen des Hydraulikschaltkreises.

Die Fig. 1 zeigt nur eine Anordnung von Hydraulikleitungen zur Beaufschlagung jeweils einer Arbeitskammer 16, 16′, welche in dem Hydraulikzylinder 1 ausgebildet ist. Es versteht sich bei einem doppelt wirkenden Hydraulikzylinder für den Fachmann von selbst, daß parallel zu der in Fig. 1 gezeigten Anordnung noch eine weitere Anordnung vorhanden ist, um die jeweils andere Arbeitskammer mit Druckflüssigkeit zu beaufschlagen.

Die Ausbildung der Hydraulikzuleitungen 5 und der Einlaßquerschnitte 4 in dem Lagerblock 6 kann durch Bohrungen erfolgen, welche zur Umgebung hin mittels Verschlußstopfen 17 abgedichtet sind. Zur genauen Ausgestaltung der jeweiligen Einlaßquerschnitte 4 ist es auch möglich, kalibrierte Düsen oder Ringelemente einzusetzen, welche möglicherweise auch aus einem verschleißfesteren Werkstoff gefertigt sein können.

In Fig. 2 ist weiterhin eine Sensoreinrichtung 7 dargestellt, welche in dem oberen Verschlußteil 14 angeordnet ist. Die Sensoreinrichtung 7 kann in Form eines mechanischen Schalters ausgebildet sein, es ist jedoch auch möglich, diese in Form eines Berührungssensors auszubilden. Die Sensoreinrichtung 7 gibt ein Signal an einen nicht näher dargestellten Schaltkreis weiter, wenn sich der Kolben 2 in seiner obersten Lage befindet, d. h. wenn der jeweilige Druckstempel 3 vollständig aus dem Bereich des Formkastens hochgezogen ist. Die Steuerrichtung ist so ausgebildet, daß ein Verfahren des Formkastens nicht möglich ist, bevor alle Kolben 2 in ihre Ausgangslage zurückbewegt wurden.

Die erfindungsgemäße Vorrichtung ist nicht auf das gezeigte Ausführungsbeispiel beschränkt, vielmehr ist es im Rahmen der Erfindung möglich, die Anordnung der einzelnen Hydraulikzylinder sowie die Ausgestaltung der einzelnen Hydraulikleitungen in einem weiten Bereich zu variieren. Insbesondere ist es im Rahmen der Erfindung möglich, die Unterschiede der Querschnittsabmessungen der Einlaßquerschnitte bzw. der Querschnitte der restlichen Hydraulikleitungen entsprechend abzuwandeln. Bei dem gezeigten Ausführungsbeispiel sind alle Hydraulikzylinder und Kolben gleich ausgebildet, es ist erfindungsgemäß jedoch auch möglich, mehrere Sätze von jeweils zueinander angepaßten Hydraulikzylindern vorzusehen. Weiterhin ist es auch möglich, an vorbestimmten Kolben Kolbenstangen unterschiedlicher Länge anzuordnen oder Druckstempel unterschiedlicher Ausgestaltung zu verwenden. Weiterhin ist es möglich, die erfindungsgemäße Vorrichtung mit einer Vorrichtung zur Verdichtung des Formsandes mittels Druckluft zu kombinieren.

## Patentansprüche

1. Vorrichtung zur Verdichtung von Formsand mit mehreren mit einem Kolben versehenen, zueinander parallelen, doppelt wirkenden, mit einem Hydraulikschaltkreis verbundenen Hydraulikzylindern, wobei an jedem Kolben jeweils ein Druckstempel angeordnet ist, dadurch gekennzeichnet, daß die Hydraulikzylinder (1) jeweils eine Hydraulikzuleitung (5) mit einem im Vergleich zum Querschnitt der übrigen Leitungen des Hydraulikschaltkreises wesentlich geringeren Einlaßquerschnitt aufweisen, und daß der Querschnitt der Hauptleitung (15) größer ist als die Summe der Querschnitte von von der Hauptleitung abzweigenden Hydraulikzuleitungen (5).

2. Vorrichtung nach Anspruch 1, dadurch gekennzeichnet, daß die Hydraulikzylinder (1) parallel zueinander angeschlossen sind.

3. Vorrichtung nach Anspruch 1 oder 2, dadurch gekennzeichnet, daß alle Hydraulikzylinder (1) und alle Kolben (2) gleichen Querschnitt aufweisen und daß alle Einlaßquerschnitte (4) gleich bemessen sind.

4. Vorrichtung nach einem der Ansprüche 1 bis 3, dadurch gekennzeichnet, daß alle Hydraulikzylinder (1) in einem gemeinsamen Lagerblock angeordnet sind.

5. Vorrichtung nach einem der Ansprüche 1 bis 4, dadurch gekennzeichnet, daß jeder Hydraulikzylinder (1) mit einer Sensoreinrichtung (7) zur Bestimmung der Ausgangslage des jeweiligen Kolbens (2) versehen ist.

6. Vorrichtung nach einem der Ansprüche 1 bis 5, dadurch gekennzeichnet, daß der Kolben (2) mittels einer Verdrehsicherung in dem Hydraulikzylinder (1) geführt ist.

7. Vorrichtung nach Anspruch 6, dadurch gekennzeichnet, daß eine mit dem Kolben (2) verbundene Kolbenstange (12) mit einer sich in deren Längsrichtung erstreckenden Ausnehmung (11) zur Aufnahme einer fest am Lagerblock (6) gelagerten, in die Ausnehmung einführbaren Profilstange (8) versehen ist.

8. Vorrichtung nach Anspruch 7, dadurch gekennzeichnet, daß die Profilstange (8) einen quadratischen Querschnitt aufweist und daß im Bereich der Kolbenstange (12) ein zu der Profilstange (8) passendes Führungselement (9) angeordnet ist.

## Claims

1. A device for compacting moulding sand, having a plurality of parallel, double-acting hydraulic cylinders which are provided with a piston and connected to a hydraulic circuit, wherein a ram is arranged on each piston, characterised in that the hydraulic cylinders (1) each have a hydraulic supply pipe (5) with an inlet cross-section which is substantially smaller in comparison with the cross-section of the other supply pipes of the hydraulic circuit, and in that the cross-section of the main supply pipe (15) is larger than the sum of the cross-sections of hydraulic supply pipes (5) branching from the main supply pipe.

2. A device according to claim 1, characterised in that the hydraulic cylinders (1) are connected so as to be parallel.

3. A device according to claim 1 or 2, characterised in that all hydraulic cylinders (1) and all pistons (2) are of equal cross-section and in that all inlet cross-sections (4) are equally dimensioned.

4. A device according to any one of claims 1 to 3, characterised in that all hydraulic cylinders (1) are arranged in a common bearing block.

5. A device according to any one of claims 1 to 4, characterised in that each hydraulic cylinder (1) is provided with a sensor arrangement (7) for determining the starting position of the respective piston (2).

6. A device according to any one of claims 1 to 5, characterised in that the piston (2) is guided in the hydraulic cylinder (1) by means of an arrangement for protecting against torsion.

7. A device according to claim 6, characterised in that a piston rod (12) connected to the piston (2) is provided with a recess (11) extending in its longitudinal direction for receiving a profile rod (8) which is fixedly mounted on the bearing block (6) and which can be inserted into the recess.

8. A device according to claim 7, characterised in that the profile rod (8) is of square cross-section and in that a guide element (9), which is adapted to the profile rod (8), is arranged in the region of the piston rod (12).

## Revendications

1. Dispositif pour le serrage de sable de moulage, comportant plusieurs vérins hydrauliques parallèles les uns par rapport aux autres, reliés à un réseau de commande hydraulique, munis d'un piston, et fonctionnant à double effet, étant entendu que, sur chaque piston, est monté un piston-fouleur, caractérisé en ce que chacun des vérins hydrauliques (1) est pourvu d'une conduite d'alimentation hydraulique (5) comportant une section d'admission essentiellement faible par rapport à la section des autres conduites du circuit de commande hydraulique, et en ce que la section de la conduite principale (15) est plus grande que la somme des sections des conduites d'alimentation (5) branchées sur la conduite principale.

2. Dispositif suivant la revendication 1, caractérisé en ce que les vérins hydrauliques (1) sont raccordés les uns aux autres en parallèle.

3. Dispositif suivant la revendication 1 ou la revendication 2, caractérisé en ce que tous les vérins hydrauliques (1) et tous les pistons (2) présentent des sections égales et en ce que toutes les sections d'admission (4) ont la même dimension.

4. Dispositif suivant l'une quelconque des revendications 1 à 3, caractérisé en ce que tous les vérins hydrauliques (1) sont disposés dans un bloc de base commun.

5. Dispositif suivant l'une quelconque des revendications 1 à 4, caractérisé en ce que chaque vérin hydraulique (1) est équipé d'un dispositif de détection (7) pour déterminer la position initiale de chaque piston (2) concerné.

6. Dispositif suivant l'une quelconque des revendications 1 à 5, caractérisé en ce que le piston (2) est guidé dans le vérin hydraulique (1) au moyen d'une sécurité anti-rotation.

7. Dispositif suivant la revendication 6, caractérisé en ce qu'une tige de piston (12) reliée au piston (2) présente un évidement (11) s'étendant suivant sa direction longitudinale, destinée à recevoir une tige profilée (8) pouvant pénétrer dans l'évidement et montée de façon fixe sur le bloc de base (6).

8. Dispositif suivant la revendication 7, caractérisé en ce que la tige profilée (8) présente une section carrée et en ce que, dans la zone de la tige de piston (12), est disposé un organe de guidage (9) ajusté à la tige profilée (8).
